# DEMANDE DE BREVET EUROPEEN

(11) **EP 4 764 728 A1**
(43) Date de publication de la demande: **24.06.2026**
(21) Numéro de dépôt: 24221713.1
(22) Date de dépôt: 19.12.2024
(51) Int. Cl.: G04B 19/24, G04B 33/06, G04B 33/08

(54) **PIÈCE D'HORLOGERIE**

(71) Demandeur: PATEK PHILIPPE SA GENEVE, 1204 Genève (CH)
(72) Inventeur: Marangé, Mathieu, 1228 Plan-les-Ouates (CH)
(74) Mandataire: Micheli & Cie SA

(57) **Abrégé**

La présente invention a pour objet une pièce d'horlogerie comprenant un cadran (4) et un mouvement définissant un plan du mouvement M parallèle aux mobiles du rouage de finissage du mouvement et passant par le centre du mouvement et comprenant un premier affichage (10) comprenant au moins un premier mobile d'affichage (1) entraîné par le mouvement et destiné à coopérer avec un premier guichet (3) du cadran (4) pour l'affichage d'au moins une première information. Le premier mobile d'affichage (10) s'étend dans un premier plan sur le mouvement incliné par rapport au plan du mouvement M de sorte que la distance le long d'un axe essentiellement perpendiculaire au plan du mouvement M entre le premier plan du premier mobile d'affichage (10) et le plan du mouvement M varie et est essentiellement la plus grande en regard du premier guichet (3).

## Description

La présente invention concerne une pièce d'horlogerie comprenant un mouvement, un cadran destiné à être monté sur le mouvement et un premier affichage comprenant au moins un premier mobile d'affichage entraîné par le mouvement et destiné à coopérer avec un premier guichet du cadran pour l'affichage d'au moins une première information.

Dans une pièce d'horlogerie à guichet, le guichet est une ouverture sous laquelle apparaissent des indications diverses, telles que quantième, jour de la semaine, numéro de la semaine, mois, millésime, phases de Lune, réserve de marche, heures sautantes... En général, le guichet est réalisé dans le cadran de la pièce d'horlogerie et les informations sont portées par un mobile d'affichage ayant la forme d'un disque ou d'une couronne et entraîné par le mouvement de la pièce d'horlogerie.

Pour une bonne esthétique et une lisibilité optimale de l'information apparaissant à travers le guichet, il est préférable que le mobile d'affichage portant l'information soit le plus proche possible du fond du guichet. En effet, si le mobile d'affichage est éloigné du guichet, cette distance peut créer des effets de profondeur et des ombres foncées plus ou moins importantes selon la distance qui sépare le dessus du guichet du dessus du mobile d'affichage. Ces ombres et autres effets de profondeur nuisent à la lisibilité et à l'esthétique de l'affichage.

En particulier dans une pièce d'horlogerie avec plusieurs affichages coopérant chacun avec leur guichet respectif, il est parfois difficile d'agencer tous les mobiles d'affichage au plus près de leur guichet respectif. On obtient souvent un premier affichage dans lequel le mobile d'affichage est proche du fond de son guichet et sans problème d'ombre et un autre affichage dans lequel le mobile d'affichage est pivoté sous le premier et donc de ce fait éloigné du fond de son guichet, avec les problèmes d'ombres et d'effets de profondeur mentionnés ci-dessus.

Une solution appliquée par la demanderesse pour éviter cet inconvénient est d'utiliser des mobiles d'affichage sur lesquels l'information est écrite en blanc sur fond noir. Le fond noir permet alors d'atténuer les ombres et les effets de profondeur pour améliorer la lisibilité et l'esthétique.

Une autre option consiste à réaliser des guichets avec des parois intérieures biseautées vers l'intérieur desdits guichets et s'étendant jusqu'à proximité de leur(s) mobile(s) d'affichage respectif(s). Cela permet de compenser les effets de profondeur et de limiter les ombres. Cependant, pour être efficace, cette solution nécessite un biseau relativement important ce qui augmente l'encombrement général du guichet sur le cadran pour une même taille d'ouverture et d'information affichée.

La présente invention a pour but de proposer une pièce d'horlogerie comprenant une zone de lecture, notamment un guichet dans laquelle les effets de profondeur et les ombres entre la zone de lecture et le mobile d'affichage avec lequel il coopère sont réduits pour une meilleure lisibilité de l'affichage et une esthétique améliorée. De plus, un autre but de la présente invention est de remédier à ces inconvénients lorsque la pièce d'horlogerie comprend plusieurs affichages et de fournir une solution qui permet un agencement optimisé pour chacun des affichages, et/ou notamment un agencement des affichages au même niveau pour une meilleure lisibilité de l'affichage et une esthétique améliorée pour chacune des informations affichées.

La présente invention a pour objet une pièce d'horlogerie selon la revendication 1
Les figures annexées illustrent schématiquement et à titre d'exemple une forme d'exécution d'une pièce d'horlogerie selon l'invention.

Les figures 1, 2 illustrent l'agencement des mobiles d'affichage d'une pièce d'horlogerie selon une forme d'exécution de l'invention vu de dessus, respectivement de côté.

Selon la forme d'exécution illustrée aux figures, la pièce d'horlogerie comprend un premier affichage 10 formé d'un premier mobile d'affichage 1 ayant la forme d'un disque agencé pour être entraîné par un mouvement de la pièce d'horlogerie et pour coopérer avec un premier guichet 3 d'un cadran 4 de ladite pièce d'horlogerie pour l'affichage d'au moins une première information. Dans la forme d'exécution illustrée, le premier guichet 3 est situé à 9H le cadran 4 et le premier mobile d'affichage 1 est le plus grand possible, s'étendant sur la périphérie du mouvement, le premier affichage 10 étant ainsi un affichage périphérique. Ce premier affichage 10 pourrait être un affichage de quantième comme illustré sur la figure 1 ou encore un affichage du mois, du numéro de la semaine ou de l'heure...

Dans la forme d'exécution illustrée, la pièce d'horlogerie comprend un deuxième affichage 20 formé d'un deuxième mobile d'affichage 2 ayant également la forme d'un disque agencé pour coopérer avec un deuxième guichet 5 du cadran 4 pour l'affichage d'au moins une deuxième information. Dans la forme d'exécution illustrée, le deuxième guichet 5 est situé à 3H sur le cadran 4. Le deuxième disque d'affichage 2 est agencé pour que sa surface de lecture soit coplanaire au cadran 4. Le deuxième affichage 20 peut être agencé pour afficher le quantième, le numéro de la semaine ou les minutes... Dans la forme d'exécution illustrée à la figure 1, le deuxième mobile d'affichage 2 porte des indications du mois.

Le mouvement équipant la pièce d'horlogerie n'est pas l'objet de la présente invention et ne sera pas décrit plus en détails ici. Tout mouvement horloger mécanique ou non peut être considéré. De manière bien connue, on utilise pour caractériser le mouvement, son plan M. Ce plan est traditionnellement un plan parallèle aux plans de rotation des mobiles du rouage de finissage et passant par le centre du mouvement. En général, ce plan du mouvement M est parallèle au plan de la platine ou des ponts du mouvement. Dans la plupart des mouvements d'horlogerie, les mobiles d'affichage sont parallèles au plan du mouvement. De manière générale, on considère que le mouvement vu du dessus côté cadran peut être inscrit (hors couronne ou poussoir) dans une forme géométrique plane. Le dictionnaire Berner donne quelques exemples de telles formes géométriques : rond, oval, baguette, rectangle à coins coupés, tonneau... Le plan du mouvement M est alors le plan de cette forme géométrique passant par le centre du mouvement.

Le cadran 4 peut lui aussi présenter toute forme appropriée. Il est en général parallèle au plan du mouvement M mais pourrait être bombé ou cylindrique.

Dans l'art antérieur, les disques d'affichages sont normalement agencés dans des plans distincts et parallèles entre eux et au plan du mouvement d'horlogerie. De plus, le premier disque d'affichage périphérique serait agencé sous le deuxième disque d'affichage en vue du dessus de la pièce d'horlogerie, pour ne pas gêner le passage de ce deuxième disque. Cet agencement a pour conséquence d'éloigner le premier disque 1 du fond de son guichet 3. Par fond du guichet, on entend le plan du guichet 3 côté mouvement lorsque le cadran 4 est monté sur le mouvement. On obtient alors un premier affichage 10 dans le guichet 3 avec des effets de profondeur et des ombres néfastes pour la lisibilité et l'esthétique, qui plus est comparé au deuxième affichage 20 qui lui ne présente pas ou moins ces défauts puisque le deuxième disque d'affichage est proportionnellement plus proche de son guichet 5.

L'invention vise à éviter ces inconvénients. Pour ce faire, selon l'invention, le premier disque d'affichage 1 est agencé sur le mouvement de la pièce d'horlogerie pour être incliné par rapport au plan du mouvement M d'un angle entre 1 et 10°, de préférence 2°, de manière encore plus privilégiée 3°. Notamment, le premier disque d'affichage 1 est agencé de sorte que la distance le long d'un axe essentiellement perpendiculaire au plan du mouvement M entre le premier disque 1 et ledit plan du mouvement M varie et est essentiellement la plus grande en regard du guichet 3 : en d'autres termes, en regard de son premier guichet 3, le premier disque d'affichage 1 est proche du fond dudit premier guichet 3 et on évite les effets de profondeur et d'ombres indésirables. Une autre façon encore de caractériser cet agencement est de considérer le plan définit par le fond du guichet, appelé plan de lecture : avec la présente invention, le plan du premier disque d'affichage 1 coupe le plan de lecture dans le guichet, c'est-à-dire dans la zone de lecture, assurant ainsi que le premier disque d'affichage est au plus proche de la zone de lecture pour éviter les effets de profondeur et d'ombres.

De plus, grâce à son inclinaison, le premier disque d'affichage 1 est plus éloigné du cadran 4 à l'opposé du premier guichet 3 : l'inclinaison du premier disque 1 par rapport au plan du mouvement M créée un espace 6 entre ledit cadran 4 ou le plan dudit cadran 4 et ledit premier disque 1 dans lequel peuvent être agencés d'autres mobiles et notamment le deuxième disque 2 du deuxième affichage 20. Par conséquent, ce deuxième disque 2 peut être agencé le plus près possible du fond de son deuxième guichet 5, évitant pour ce deuxième affichage 20 également les effets de profondeur et les ombres indésirables.

La présente invention introduit donc au moins un mobile d'affichage situé dans un premier plan sensiblement incliné par rapport au plan du mouvement pour réduire la distance entre ledit mobile d'affichage et la zone de lecture avec laquelle il coopère et créer un espace pour agencer tout mobiles dont notamment un ou plusieurs autres mobiles d'affichages également proches de leur(s) guichet(s).

La surface de lecture ou organe indicateur 11 du premier disque 1, qui porte les indications du premier affichage (quantième dans la figure 1 mais aussi jour, mois, lune...) pourrait être essentiellement parallèle au plan de rotation de ce premier disque 1. De préférence et comme illustré aux figures, la surface de lecture 11 n'est pas parallèle au plan de rotation du premier disque 1 mais est agencée pour être essentiellement parallèle au fond du premier guichet 3 lorsque le premier disque 1 est dans sa position de service sur le mouvement pour encore augmenter la lisibilité et l'esthétique de l'affichage. Le premier disque 1 présente ainsi une géométrie conique. En variante, la surface de lecture 11 pourrait être agencée dans un plan compris entre un plan parallèle au plan de rotation du premier disque 1 et le plan de lecture, plan parallèle au plan du fond du premier guichet 3. De même, en variante, la surface de lecture 11 pourrait présenter une géométrie à facettes, chaque facette portant un indicateur du premier affichage (quantième, jour, phase de lune...) et étant agencée pour optimiser à la fois la lisibilité de l'indicateur dans le premier guichet 3 (c'est-à-dire un indicateur le plus parallèle possible avec le plan de lecture, plan du fond dudit premier guichet 3) et l'encombrement du premier disque d'affichage 1.

On réalise ainsi une pièce d'horlogerie avec au moins deux affichages dans des guichets périphériques dont l'agencement permet une bonne lisibilité et une bonne esthétique pour tous les affichages dans tous les guichets en permettant aux mobiles d'affichage d'être au plus près du fond des guichets avec lesquels ils coopèrent pour éviter les effets de profondeur et les ombres dans les guichets.

La forme d'exécution ci-dessus a été décrite à titre d'exemple uniquement. En variante, le premier affichage pourrait comprendre plusieurs mobiles d'affichage essentiellement coplanaires et/ou concentriques et coopérant avec un même ou plusieurs guichets, chacun desdits mobiles d'affichage étant alors situé dans un plan respectif incliné par rapport au plan du mouvement M de sorte que la distance le long d'un axe essentiellement perpendiculaire au plan du mouvement M entre chaque mobile d'affichage et ledit plan du mouvement M varie et est essentiellement la plus grande en regard du ou des guichets correspondants. Par exemple, le premier affichage pourrait comprendre un mobile des dizaines et un mobile des unités concentriques et/ou coplanaires et coopérant avec un guichet unique ou deux guichets immédiatement adjacents et dont les fonds sont parallèles.

De même, en variante, le deuxième affichage pourrait comprendre plusieurs mobiles d'affichage agencés dans l'espace entre le ou les mobiles d'affichage du premier affichage et le cadran ou le plan du cadran de la pièce d'horlogerie (par exemple un mobile de dizaine et mobile des unités).

Dans la forme d'exécution ci-dessus, le mobile d'affichage coopère avec un guichet d'un cadran pour l'affichage d'une première information. En variante, le guichet pourrait être prévu sur une partie fixe montée sur ou appartenant au mouvement de la pièce d'horlogerie, comme un pont ou la platine dans le cas d'une montre dite squelette.

En outre, dans la forme d'exécution illustrée, l'information du premier affichage est lisible à travers le guichet qui définit donc une zone de lecture. Dans une variante, cette zone de lecture pourrait être définie par une zone de contraste portée par une partie fixe montée sur ou appartenant au mouvement de la pièce d'horlogerie. Dans ce cas, le premier affichage comprend un mobile d'affichage dont les indicateurs sont ajourés et contrastés par rapport à la zone de contraste de sorte qu'un indicateur devient lisible lorsqu'il se trouve est au-dessus/en face de la zone de contraste.

De manière générale, la présente invention a pour objet une pièce d'horlogerie comprenant un mouvement, une partie fixe destinée à être montée sur ou appartenant au mouvement et comprenant au moins une première zone de lecture définissant un premier plan de lecture. Le mouvement est caractérisé par un plan du mouvement parallèle aux mobiles du rouage de finissage du mouvement et passant par le centre du mouvement. Le mouvement comprend un premier affichage comprenant au moins un premier mobile d'affichage entraîné par le mouvement et destiné à coopérer avec la première zone de lecture pour l'affichage d'au moins une première information. Le premier mobile d'affichage s'étend dans un premier plan incliné par rapport au plan du mouvement M de sorte que l'intersection entre le plan du premier mobile d'affichage et le premier plan de lecture se trouve dans la zone de lecture.

De préférence, le premier plan du premier mobile d'affichage est incliné entre 1° et 10° par rapport au plan du mouvement M.

De préférence, la partie fixe est un cadran et la zone de lecture est un guichet et la distance le long d'un axe essentiellement perpendiculaire au plan du mouvement M entre le premier plan du premier mobile d'affichage et le plan du mouvement M varie et est essentiellement la plus petite en regard dudit guichet.

Le mouvement de la pièce d'horlogerie comprend de préférence un deuxième affichage comprenant au moins un deuxième mobile d'affichage entraîné par le mouvement et de préférence, destiné à coopérer avec au moins une deuxième zone de lecture de la pièce d'horlogerie pour l'affichage d'au moins une deuxième information. Le deuxième mobile d'affichage est agencé dans l'espace entre le partie fixe et ledit au moins un premier mobile d'affichage du premier affichage. De préférence, le deuxième mobile d'affichage s'étend dans un deuxième plan essentiellement parallèle au plan du mouvement M.

De préférence, la surface de lecture dudit au moins un premier mobile d'affichage portant les indicateurs affichants ladite au moins une première information est essentiellement parallèle au premier plan dudit premier mobile.

De préférence, la surface de lecture dudit au moins un premier mobile d'affichage portant les indicateurs affichants ladite au moins une première information est essentiellement parallèle au premier plan de lecture.

De préférence, le premier affichage est un affichage périphérique, le au moins un premier mobile d'affichage ayant la forme d'un disque ou d'une couronne et étant pivoté au centre du mouvement et s'étendant jusqu'à la périphérie du mouvement, la première zone de lecture se trouvant quant à elle à la périphérie du cadran.

## Revendications

1. Pièce d'horlogerie comprenant un mouvement définissant un plan du mouvement M parallèle aux mobiles du rouage de finissage du mouvement et passant par le centre du mouvement et comprenant un premier affichage (10) comprenant au moins un premier mobile d'affichage (1) entraîné par le mouvement et destiné à coopérer avec une première zone de lecture (3) d'une partie fixe (4) montée sur ou comprise dans le mouvement pour l'affichage d'au moins une première information, la première zone de lecture (3) définissant un premier plan de lecture, **caractérisée par le fait que** le premier mobile d'affichage (10) s'étend dans un premier plan sur le mouvement incliné par rapport au plan du mouvement M de sorte que l'intersection entre le premier plan du premier mobile d'affichage (10) et le premier plan de lecture se trouve dans la zone de lecture (3).

2. Pièce d'horlogerie selon la revendication 1, **caractérisée par le fait que** la zone de lecture est un guichet (3) et que la distance le long d'un axe essentiellement perpendiculaire au plan du mouvement M entre le premier plan du premier mobile d'affichage (10) et le plan du mouvement M varie et est essentiellement la plus grande en regard du guichet (3).

3. Pièce d'horlogerie selon l'une des revendications 1 ou 2, **caractérisée par le fait que** la partie fixe est un cadran (4).

4. Pièce d'horlogerie selon l'une des revendications précédentes, **caractérisée par le fait que** le premier plan du premier mobile d'affichage (10) est incliné entre 1° et 10°, de préférence entre 2° et 3°, par rapport au plan du mouvement M.

5. Pièce d'horlogerie selon l'une des revendications précédentes, **caractérisée par** le fait la surface de lecture (11) dudit au moins un premier mobile d'affichage (1) portant les indicateurs affichants ladite au moins une première information est essentiellement parallèle au premier plan du premier mobile d'affichage (1).

6. Pièce d'horlogerie selon l'une des revendications précédentes, **caractérisée par le fait que** le mouvement de la pièce d'horlogerie comprend de préférence un deuxième affichage (20) comprenant au moins un deuxième mobile d'affichage (2, 22) entraîné par le mouvement et destiné à coopérer avec au moins une deuxième zone de lecture de la pièce d'horlogerie pour l'affichage d'au moins une deuxième information, le deuxième mobile d'affichage (2, 22) étant agencé dans l'espace (6) entre la partie fixe (4) ou le plan de la partie fixe (4) et ledit au moins un premier mobile d'affichage (1) du premier affichage (10).

7. Pièce d'horlogerie selon l'une des revendications précédentes, **caractérisée par le fait que** la surface de lecture (11) dudit au moins un premier mobile d'affichage (1) portant les indicateurs affichants ladite au moins une première information est essentiellement parallèle au premier plan de lecture lorsque le premier mobile d'affichage (1) est monté dans sa position de service sur le mouvement.

8. Pièce d'horlogerie selon l'une des revendications 1 à 6, **caractérisée par le fait que** la surface de lecture (11) présente des facettes, chacune des facettes étant essentiellement parallèle au premier plan de lecture lorsque le premier mobile d'affichage (1) est dans sa position de service sur le mouvement.
